# EUROPÄISCHE PATENTSCHRIFT

(11) **EP 1 030 763 B1**
(45) Veröffentlichungstag und Bekanntmachung des Hinweises auf die Patenterteilung: **10.10.2001**
(21) Anmeldenummer: 98962210.5
(22) Anmeldetag: 05.11.1998
(51) Int. Cl.: B26D 1/00

(54) **BAND- ODER GATTERMESSER**
STRIP-SHAPED OR RECIPROCATING KNIFE
DISPOSITIF COUPANT ALTERNATIF OU SOUS FORME DE BANDE

(30) Priorität: 10.11.1997 DE 19749561
(43) Veröffentlichungstag der Anmeldung: 30.08.2000
(73) Patentinhaber: Balke, Axel, D-42653 Solingen 1 (DE)
(72) Erfinder: Balke, Axel, D-42653 Solingen 1 (DE)
(74) Vertreter: Stachow, Ernst-Walther, Prof. Dr.
(86) Internationale Anmeldenummer: DE9803223
(87) Internationale Veröffentlichungsnummer: WO9924228

(56) Entgegenhaltungen:
- EP-A- 0 546 392
- DE-A- 4 138 025
- DE-B- 1 052 860
- GB-A- 2 113 137
- US-A- 3 036 408
- US-A- 3 745 869
- US-A- 4 677 749
- US-A- 5 254 031

## Beschreibung

Die Erfindung betrifft ein Band- oder Gattermesser mit mindestens einem langgestreckten Schneidblatt, das eine Vielzahl von Schneidzähnen und dazwischenliegenden Schneidlücken aufweist, wobei die Schneidzähne mit einer zusätzlichen feineren Verzahnung versehen sind.

Ein derartiges Bandmesser ist aus der DE 41 38 025 A1 bekannt. Die Schneide des in dieser Druckschrift offenbarten Bandmessers ist durch schräg verlaufende Zuschliffsflächen auf einer oder auf beiden Seiten des Messers gebildet. Bei einseitiger Zuschliffsfläche sind die Zahnlücken der zusätzlichen Verzahnung ebenfalls einseitig eingebracht. Bei beidseitigen Zuschliffsflächen sind die Zahnlücken der zusätzlichen Verzahnung in abwechselnden Abschnitten auf beiden Seiten des Messers in die Zuschliffsflächen eingeschliffen.

Weist bei dem bekannten Messer nur eine Seite der Schneide eine schräg verlaufende Zuschliffsfläche mit darin eingeschliffenen Zahnlücken auf, so sind beide Seiten der Schneide durchgehend asymmetrisch zueinander ausgebildet. Als Nachteil dieser asymmetrischen Anordnung hat sich herausgestellt, daß das Messer beim Schneiden des Gutes aus seiner Geradeausrichtung zu der von der Zuschliffsfläche abgewandten Seite quer zur Laufrichtung abgelenkt wird. Ein gerader, glatter Schnitt kommt daher nicht zustande.

Da bei beidseitigen Zuschliffsflächen der Schneide die Zahnlücken der zusätzlichen Verzahnung in aufeinanderfolgenden Abschnitten abwechselnd auf beiden Seiten eingeschliffen sind, ergeben sich in Querrichtung des Bandmessers versetzt zueinander angeordnete Schneidbereiche in den Zahnlücken der zusätzlichen Verzahnung. Die mit einer bestimmten Breite versetzt zueinander angeordneten Schneidbereiche führen zu einem erhöhten Reibwiderstand beim Schneiden des Gutes. Der Reibwiderstand hat seinerseits eine Erwärmung des Messers sowie des geschnittenen Gutes zur Folge. Darüber hinaus fällt durch den sich über eine bestimmte Breite erstreckenden Versatz der Schneidbereiche ein Verlust von Schneidgut an. Dieser Verlust oder andere Rückstände des Schneidgutes setzen sich dann leicht in den Schneidlücken und Zahnlücken der zusätzlichen Verzahnung fest. Bei zusätzlicher Erwärmung verkleben die Schneidverluste und Rückstände leicht das Messer, was sich insbesondere bei frischen Backwaren bemerkbar macht. Daher läßt bei seitlichem Versatz der Schneidbereiche ein glatter, sauberer Anschnitt und Durchschnitt des Gutes zu wünschen übrig.

Herstellungstechnisch ist das aus der DE 41 38 025 A1 bekannte Bandmesser zudem relativ aufwendig. Zur Herstellung der Schneide werden zuerst die schräg verlaufenden Zuschliffsflächen auf beiden Seiten des Bandmessers angebracht. Dann erfolgt das Einschleifen der wellenförmigen Schneidzähne und Schneidlücken sowie der zusätzlichen Verzahnung abwechselnd auf beiden Seiten in bestimmten Abschnitten.

Der vorliegenden Erfindung liegt die Aufgabe zugrunde, ein Band- oder Gattermesser zu schaffen, das einen optimal glatten sauberen Schnitt und Durchschnitt des Schneidgutes gewährleistet und einfach herzustellen ist.

Die Aufgabe wird erfindungsgemäß dadurch gelöst, daß bei einem Band- oder Gattermesser der eingangs genannten Art die zusätzliche Verzahnung durch beidseitiges, gegenüberliegendes Einbringen von Zahnlücken hergestellt ist, die so eng benachbart zueinander angeordnet sind, daß sich zwischen ihnen scharfe Zähne herausbilden und die beidseitig eingebrachte zusätzliche Verzahnung eine sich über die Schneidzähne erstreckende und beidseitig symmetrische scharfe Schneide bildet.

Aufgrund der erfindungsgemäßen Konstruktion des Band- oder Gattermessers wird ein im Querschnitt auf beiden Seiten symmetrisches Schneidblatt mit einem in der Symmetrieebene sich über die Schneidzähne erstreckenden Schneidbereich erreicht. Dadurch wird der Reibwiderstand auf ein Minimum reduziert. Es ergibt sich ein glatter sauberer Schnitt des Schneidgutes mit einem einheitlichen Schnittbild. Der Verlust von Schneidgut wird ebenfalls erheblich reduziert. Da die beidseitig eingebrachte zusätzliche Verzahnung die Schneide des Messers bildet, entfällt ein gesondertes, vorangehendes Zuschleifen des Schneidblattes in Form von Zuschliffsflächen auf beiden Seiten des Messers. Der Herstellungsaufwand verringert sich daher erheblich.

Vorzugsweise erstreckt sich die Feinverzahnung über das gesamte Schneidblatt, so daß auch die Schneidlücken mit der zusätzlichen Verzahnung versehen sind.

In einer besonders vorteilhaften Ausführung ist die Feinverzahnung durch beidseitiges Einbringen von Zahnlücken hergestellt, so daß sich zwischen den eingebrachten Zahnlücken Zähne herausbilden und die Zähne und Zahnlücken jeweils beidseitig gegenüberliegen. Das Einbringen der Zahnlücken kann z. B. durch Schleifen, Fräsen oder Stanzen erfolgen.

Aufgrund der erfindungsgemäßen zusätzlichen Verzahnung hat sich überraschenderweise herausgestellt, daß selbst schnelllaufende Bandmesser sich gegenüber herkömmlichen Bandmessern beim Schneiden des Produktes sich nicht mehr so stark erwärmen. Dies trägt einerseits dazu bei, daß das Schneidgut bedeutend weniger zum Verkleben in den Schneidlücken und an den Schneidzähnen neigt und somit sich ein gleichmäßiger Schnitt ergibt. Andererseits kann das Schneidgut bei einer höheren Temperatur gefahren und somit die Auskühlzeit zum Beispiel des zu schneidenden Backgutes verkürzt werden, was eine höhere Produktivität des gesamten Herstellungs- und Arbeitsverfahrens ermöglicht.

Weiterhin hat sich überraschenderweise herausgestellt, daß durch die zusätzliche Verzahnung die Geräuschentwicklung insbesondere bei schnellaufenden Bandmessern gegenüber herkömmlichen Bandmessern erheblich reduziert wird.

In einer bevorzugten Ausführung sind die beidseitig angeschärften Bereiche der Schneidzähne und Schneidlücken durch die beidseitig eingebrachte zusätzliche Verzahnung gebildet.

Die Schneidzähne können beidseitig mit einer Vorfase versehen sein.

Die Ausbildung der feinverzahnten Schneidzähne kann den Anforderungen an das zu schneidende Produkt angepaßt werden. Insbesondere können die Schneidzähne spitz ausgebildet sein, so daß ihre beidseitigen Flanken konkav gebogen sind und in die ebenfalls konkav gebogenen Schneidlücken übergehen. Andererseits können die Schneidzähne auch konvex gebogen sein, so daß ihre beidseitigen Flanken mit einem konvexen Bogen in die konkav gebogenen Schneidlücken übergehen.

Drei Ausführungsbeispiele der Erfindung werden im folgenden anhand der Zeichnung näher beschrieben. In der Zeichnung zeigen:
- Fig. 1: einen Abschnitt des Schneidblattes eines Band- oder Gattermessers mit spitzen Schneidzähnen,
- Fig. 2: einen Abschnitt des Schneidblattes eines Band- oder Gattermessers mit spitzen Schneidzähnen, bei denen der Abstand größer und die Höhe kleiner ist als bei den Schneidspitzen des in Fig. 1 gezeigten Messers, und
- Fig. 3: einen Abschnitt des Schneidblattes eines Band- oder Gattermessers mit konvex gebogenen Schneidzähnen.

Wie aus der Zeichnung hervorgeht, bestehen die Band- oder Gattermesser aus mindestens einem langgestreckten Schneidblatt 1, das eine Vielzahl von Schneidzähnen 2, 3 bzw. 4 und dazwischenliegenden Schneidlücken 5, 6 bzw. 7 aufweist. Die Schneidzähne 2, 3 bzw. 4 und Schneidlücken 5, 6 bzw. 7 sind beidseitig mit gleichem Fasenwinkel angeschärft.

Die angeschärften Bereiche der Schneidzähne 2, 3 bzw. 4 und Schneidlücken 5, 6 bzw. 7 sind mit einer zusätzlichen, feineren Verzahnung 8 versehen. Die Verzahnung 8 ist durch beidseitiges Einschleifen, Fräsen oder Stanzen von Zahnlücken 9, 10 bzw. 11 hergestellt, so daß sich zwischen den Zahnlücken 9, 10 bzw. 11 Zähne 12, 13 bzw. 14 herausbilden und die Zähne 12, 13 bzw. 14 und Zahnlücken 9, 10 bzw. 11 jeweils beidseitig gegenüberliegen. Die beidseitig angeordnete zusätzliche Verzahnung 8 bildet die angeschärften Bereiche der Schneidzähne 2, 3 bzw. 4 und Schneidlücken 5, 6 bzw. 7. Ein gesondertes, vorangehendes Anschärfen der Schneidzähne 2, 3 bzw. 4 und Schneidlücken 5, 6 bzw. 7 mit einem bestimmten Fasenwinkel kann daher entfallen.

Die Schneidzähne 2, 3 bzw. 4 sind jedoch beidseitig mit einer Vorfase 15 versehen, so daß der bzw. die an ihrer Spitze angeordneten Zähne 12, 13 bzw. 14 einen spitz zulaufenden Querschnitt aufweisen.

Bei den in den Figuren 1 und 2 dargestellten Ausführungsbeispielen sind die Schneidzähne 2 bzw. 3 in der Seitenansicht spitz ausgebildet. Die beiden Ausführungsbeispiele unterscheiden sich im Abstand der Schneidzähne 2 bzw. 3 sowie ihrer Höhe.

Bei dem in Fig. 3 gezeigten Ausführungsbeispiel sind die Schneidzähne 4 konvex gebogen, wobei ihre Flanken stetig in die konkav gebogenen Schneidlücken 7 übergehen.

### Bezugszeichenliste

- 1: Schneidblatt
- 2: Schneidzahn
- 3: Schneidzahn
- 4: Schneidzahn
- 5: Schneidlücke
- 6: Schneidlücke
- 7: Schneidlücke
- 8: Verzahnung
- 9: Zahnlücke
- 10: Zahnlücke
- 11: Zahnlücke
- 12: Zahn
- 13: Zahn
- 14: Zahn
- 15: Vorfase

## Patentansprüche

1. Band- oder Gattermesser mit mindestens einem langgestreckten Schneidblatt (1), das eine Vielzahl von Schneidzähnen (2; 3; 4) und dazwischenliegenden Schneidlücken (5; 6; 7) aufweist, wobei die Schneidzähne (2; 3; 4) mit einer zusätzlichen feineren Verzahnung (8) versehen sind, **dadurch gekennzeichnet, daß** die zusätzliche Verzahnung (8) durch beidseitiges, gegenüberliegendes Einbringen von Zahnlücken (9; 10; 11) hergestellt ist, die so eng benachbart zueinander angeordnet sind, daß sich zwischen ihnen scharfe Zähne (12; 13; 14) herausbilden und die beidseitig eingebrachte zusätzliche Verzahnung eine sich über die Schneidzähne (2; 3; 4) erstreckende und beidseitig symmetrische scharfe Schneide bildet.

2. Band- oder Gattermesser nach Anspruch 1, **dadurch gekennzeichnet, daß** sich die beidseitig eingebrachte zusätzliche Verzahnung auch über die Schneidlükken (5; 6; 7) erstreckt.

3. Band- oder Gattermesser nach Anspruch 1 oder 2, **dadurch gekennzeichnet, daß** die Schneidzähne (2; 3; 4) beidseitig mit einer Vorfase (15) versehen sind.

4. Band- oder Gattermesser nach einem der Ansprüche 1-3, **dadurch gekennzeichnet, daß** die Schneidzähne (2; 3) im Längsschnitt spitz ausgebildet sind.

5. Band- oder Gattermesser nach einem der Ansprüche 1-3, **dadurch gekennzeichnet, daß** die Schneidzähne (4) im Längsschnitt in Form konvexer Bögen ausgebildet sind.

## Claims

1. Strip-shaped or reciprocating knife with at least one elongated cutting blade (1) provided with numerous cutting teeth (2, 3, 4) and intermediate cutting gaps (5, 6, 7), the cutting teeth (2, 3, 4) being provided with additional, finer teeth (8), **characterised in that** the additional teeth (8) are produced by providing opposite tooth spaces (9, 10, 11) on both sides of the knife arranged so close to one another that sharp teeth (12, 13, 14) are formed between the spaces and that the additional teeth provided on both sides of the knife form a sharp cutting edge which is symmetrically arranged on both sides of the knife and extends over the cutting teeth (2, 3, 4).

2. Strip-shaped or reciprocating knife as per Claim 1, **characterised in that** the additional teeth provided on both sides also extend over the cutting gaps (5, 6, 7).

3. Strip-shaped or reciprocating knife as per Claim 1 or 2, **characterised in that** the cutting teeth (2, 3, 4) are provided with a land (15) on both sides.

4. Strip-shaped or reciprocating knife as per one of Claims 1 to 3, **characterised in that** the cutting teeth (2, 3) are of acute design in the longitudinal cross-section.

5. Strip-shaped or reciprocating knife as per one of Claims 1 to 3, **characterised in that** the cutting teeth (4) are designed in the shape of a convex curve in the longitudinal cross-section.

## Revendications

1. Dispositif coupant alternatif ou sous forme de bande avec au minimum une lame coupante allongée (1) qui présente un grand nombre de dents de coupe (2; 3; 4) et des intervalles de coupe (5; 6; 7) entre les dents de coupe, les dents de coupe (2; 3; 4) étant complétées par une denture plus fine (8), **caractérisé par le fait** que la denture complémentaire (8) est réalisée par apport des deux côtés en opposition d'intervalles entre dents (9; 10; 11) qui sont situés si près l'un de l'autre qu'il se forme entre eux des dents aiguës (12; 13; 14) et que la denture complémentaire apportée des deux côtés constitue un tranchant aigu s'étendant sur les dents de coupe (2; 3; 4) et symétriquement sur les deux côtés.

2. Dispositif coupant alternatif ou sous forme de bande suivant revendication 1, **caractérisé par le fait** que la denture complémentaire apportée des deux côtés s'étend aussi sur les intervalles de coupe (5; 6; 7).

3. Dispositif coupant alternatif ou sous forme de bande suivant revendication 1 ou 2, **caractérisé par le fait** que les dents de coupe (2; 3; 4) reçoivent un chanfrein préliminaire (15).

4. Dispositif coupant alternatif ou sous forme de bande suivant les revendications 1 à 3, **caractérisé par le fait** que les dents de coupe (2; 3) sont formées en pointe dans la section longitudinale.

5. Dispositif coupant alternatif ou sous forme de bande suivant une des revendications 1 à 3 **caractérisé par le fait** que les dents de coupe (4) sont réalisées en forme d'arcs convexes dans la section longitudinale.
